# FASCICULE DE BREVET EUROPEEN

(11) **EP 0 032 084 B1**
(45) Date de publication et mention de la délivrance du brevet: **16.11.1983**
(21) Numéro de dépôt: 80401794.5
(22) Date de dépôt: 12.12.1980
(51) Int. Cl.: A43B 13/20

(54) **Perfectionnement aux chaussures notamment aux chaussures de sport**
Schuhe, insbesondere Sportschuhe
Shoes, particularly sports shoes

(30) Priorité: 28.12.1979 FR 7931937
(43) Date de publication de la demande: 15.07.1981
(73) Titulaire: S.A.R.L. TECHNISYNTHESE, 49110 Saint-Pierre-Montlimart (FR)
(72) Inventeur: Vermonet, Christian, F-19300 Cholet (FR)
(74) Mandataire: Lemonnier, André

## Description

On a déjà proposé, par exemple dans les brevets FR-A-317.846 ET FR-A-341.490, de réaliser des chaussures dont la semelle comporte une ou des chambres à air qui peuvent être gonflées au moyen d'une valve. Ces semelles ont essentiellement pour but d'amortir, par un effet pneumatique, le choc du talon contre le sol au cours de la marche ou de la course. Un problème se pose toutefois en ce qui concerne le volume desdites chambres et leur déformabilité qui doit être limitée pour conserver une stabilité suffisante à l'appui du pied. Ceci signifie que, pour que la chambre pneumatique joue son rôle d'absorbeur d'énergie, la pression de l'air à l'intérieur de la chambre doit être élevée et elle croit très rapidement pour une faible déformation de la chambre alors que le confort exigerait que l'énergie soit absorbée par une déformation plus importante avec une pression quasi-constante.

On a aussi proposé dans le brevet FR-A-1.406.610 de munir les parois internes des chaussures de ski d'une ou plusieurs chambres gonflables. Le but de ces chambres gonflables est d'obtenir un serrage du pied avec une répartition uniforme de la pression entre le pied et la chaussure. De telles chambres sont essentiellement utiles dans des chaussures à tiges hautes dans lesquelles le serrage des lacets pour maintenir fermement la cheville est important afin d'éviter tout risque d'accidents à ce niveau.

On a aussi déjà proposé dans FR-A-2.026.062 de réaliser une chaussure de ski comportant des chambres pneumatiques dans l'ensemble de la semelle et de la tige, ces chambres pouvant être mises sous pression et pouvant communiquer entre elles pour étayer le pied et l'isoler thermiquement. Ce brevet qui concerne une chaussure de ski et non une chaussure de marche ou de sport ne suggère pas d'amortir le choc du talon et d'utiliser la pression locale accrue au moment de la pose du talon pour accroître la pression latérale d'emboîtement du talon. U.S-A-3.469.576 a surtout pour but de répartir la pression sous l'ensemble de la plante des pieds par transfert du liquide remplissant une chambre occupant toute la surface de la semelle de la partie avant vers la partie arrière, et réciproquement, de cette chambre qui se prolonge pour emboîter le talon. La chambre étant remplie d'un liquide il n'y a aucun effet d'amortissement.

On a également proposé, pour assurer un bon emboîtement du calcanéum, de prévoir une bande élastique entourant la cheville et passant derrière le tendon d'Achille. L'élasticité de la partie arrière de la tige ainsi réalisée a pour but de permettre de chausser la chaussure tout en évitant un baillement de cette partie lors de la flexion de la cheville. Toutefois cette pression permanente peut s'avérer génante à l'usage et elle croit au moment de l'extension du pied.

Il a enfin et depuis de longues années été d'usage courant de découper en croissant la partie supérieure arrière de la tige au-dessus du calcanéum et de la remplacer par une pièce rapportée en un matériau plus souple destinée à éviter les blessures du tendon d'Achille.

Des études approfondies ont montré que tous ces moyens présentaient des insuffisances ou des inconvénients et que notamment il était souhaitable d'arriver à combiner leurs principes d'action pour aboutir à un bon maintien du pied dans la chaussure. De plus il s'est avéré nécessaire d'assurer un meilleur emboîtement du pied dans la partie arrière de la chaussure au moment de l'écrasement des chambres pneumatiques tout en réduisant la pression exercée sur le tendon d'Achille par la bride élastique ou la partie arrière de la tige pendant la période d'extension du pied. Le problème à résoudre était en quelque sorte d'accroître le volume des chambres pneumatiques d'appui du pied réalisées dans la semelle pour en permettre une plus grande déformation volumique pour une faible variation de la pression unitaire, de faire suivre à la surface d'emboîtement du croissant souple le mouvement du tendon d'Achille pour conserver un appui élastique réparti sur une surface importante au-dessus du calcanéum et qui ne varie que peu en intensité entre les positions de repli ou d'extension de la cheville pour lesquelles le tendon d'Achille s'écarte ou se rapproche respectivement du croissant et d'emboîter latéralement le talon de part et d'autre et sur une hauteur notable, environ jusqu'au droit de la voute plantaire avec une pression accrue au moment de la mise en appui de façon que cet emboîtement sous compression pallie la déformabilité des chambres pneumatiques de la semelle.

Ces résultats sont atteints avec la chaussure conforme à l'invention laquelle comporte une semelle avec une ou des chambres et une tige munie de chambres à air, ces chambres étant déformables au moins vers l'intérieur de la chaussure et pouvant communiquer entre elles, cette chaussure étant caractérisée en ce que les chambres à air de la tige sont prévues dans les parties emboîtant la partie arrière du pied et sont en communication uniquement avec la ou les chambres pneumatiques de la semelle, qui sont situées sous la surface d'appui du talon du pied.

Selon une autre caractéristique, les chambre à air déformables sont réalisées dans les flancs de la tige emboîtant latéralement le talon.

Selon une caractéristique supplémentaire, les chambres à air déformables de la tige sont formées par un jeu prévu entre au moins une partie des flancs de la tige et sa doublure, tous deux réalisés en un matériau imperméable à l'air.

Selon une autre caractéristique la pièce constituant le croissant souple de protection du tendon d'Achille comporte également une chambre à air dont au moins la paroi faisant face à l'intérieur de la chaussure est déformable, cette chambre étant également en communication avec la ou les chambres pneumatiques de la semelle.

De préférence le système des chambres pneumatiques peut être gonflé ou dégonflé au moyen d'une valve de type connu, de préférence une valve du type à bille.

La présente invention ess applicable principalement aux chaussures de sport dites basses pour la pratique de la marche, de la course, du tennis, du basket et analogue.

D'autres caractéristiques et avantages de la présente invention apparaîtront à la lecture de la description détaillée d'un mode de réalisation faite ci-après avec référence aux dessins ci- annexés dans lesquels :
La figure 1 est un schéma avec la tige développée à plat d'une chaussure conforme à l'invention ;
la figure 2 est une vue en coupe longitudinale de la partie arrière de la chaussure et
la figure 3 en est en vue en coupe par III-III de figure 2.

Dans les dessins la référence 1 désigne la partie avant de la chaussure avec son renfort de bout 2 et ses bandes d'oeillet 3. Dans la figure 1 on a présenté les flancs 4 de la tige 5 en un matériau imperméable à l'air et la partie arrière 6 de la tige à l'état coupé et rabattu dans le plan supérieur de la semelle. La référence 7 désigne la masse de la semelle qui peut être en mousse de polyuréthane.

Selon le mode de réalisation illustré à titre d'exemple la surface supérieure de la semelle au voisinage du talon présente une cavité 8 de faible profondeur qui se prolonge par un canai 9 remontant dans l'axe du renfort de talon 10. Le long du canal 9 est prévue une soupape à bille 11 de type connu. Dans le mode de réalisation décrit à titre d'exemple et représenté, on suppose que la semelle 7 et le renfort de talon 10 sont moulés et que les bords de la tige 5 sont noyés au moulage selon le procédé de montage connu. La cavité 8 laisse subsister un rebord 12 à l'intérieur par rapport aux flancs 4 de la tige, ces rebords étant interrompus par une encoche 13.

Une doublure 14 en un matériau imperméable à l'air est alors engagée dans la partie arrière de la chaussure et collée et vulcanisée selon les surta- ces 16 hachurées dans la figure 1, ces surfaces correspondant aux surfaces intérieures des flancs 4, du renfort de talon en dehors du canal 9, sur les rebords 12 et sur la semelle en avant de la cavité 8. La doublure 14 est retournée à l'arrière en 17 et collée et vulcanisée sur le bord de la surface extérieure du renfort de talon pour constituer le croissant protecteur du tendon d'Achille.

Ainsi se trouvent réalisés une chambre 18 sous le talon au droit de la cavité 8, deux chambres 19 sur les flancs 4 et un ballonnet 20 au droit du protecteur du tendon d'Achille. Lors du glonflage sous une pression modérée, ces chambres se déforment vers l'intérieur sans s'opposer cependant à l'introduction du pied, l'engagement entre les chambres 19 et 20 se faisant sans compression exercée sur la chambre 18. Lorsque le pied est engagé il est légèrement comprimé par les ballonnets constitués par les chambres 19 et 20 à l'état gonflé. Si une pression s'exerce au droit de la cavité 8, la réduction de volume de la chambre 18 se traduit par une augmentation de la pression dans les chambres 19 et 20 mais cette variation de pression est beaucoup plus faible qu'elle ne l'aurait été dans la chambre 18 isolée et elle agit dans les chambres 19 et 20 pour mieux bloquer la tige sur le pied.

## Revendications

1. Une chaussure notamment une chaussure de sport comportant une semelle avec une ou des chambres (18) à air et une tige (5) munie de chambres à air, (19, 20), ces chambres à air étant déformables au moins vers l'intérieur de la chaussure et pouvant communiquer entre elles, caractérisée en ce que les chambres à air (19, 20) de la tige (5) sont réalisées dans les parties emboîtant la partie arrière du pied et sont en communication uniquement avec la ou les chambres à air (18) de la semelle, qui sont situées sous la surface d'appui du talon du pied.

2. Une chaussure selon la revendication 1, caractérisée en ce que les chambres à air déformables (19) sont réalisées dans les flancs (4) de la tige (5) emboîtant latéralement le talon.

3. Une chaussure selon l'une quelconque des revendications 1 et 2, caractérisée en ce que la pièce constituant le croissant souple de protection du tendon d'Achille comporte une chambre à air (20) dont au moins la paroi (14) faisant face à l'intérieur de la chaussure est déformable, cette chambre étant en communication (9) avec la ou les chambres pneumatiques (18) de la semelle situées sous la surface d'appui du talon.

## Claims

1. A shoe, notably a sports shoe, comprising a sole with one or several air chambers (18) and a upper (5) provided with air chambers (19, 20), whereby said air chambers are deformable at least inwardly with respect to the shoe and can communicate with each other, characterized in that the air chambers (19, 20) of the upper (5) are provided in the portions fitting around the rear portion of the foot and are only in communication with the air chamber or chambers (18) of the sole which are located below the support surface of the foot heel.

2. A shoe according to claim 1, characterized in that the deformable air chambers (19) are provided in the flanks (4) of the upper (5) which fit laterally around the heel.

3. A shoe according to any one of claims 1 and 2, characterized in that the portion which forms the Achilles tendon protection flexible crescent comprises an air chamber (20), at least the wall (14) of which which is facing the inner portion of the shoe being deformable, said chamber being in communication with the pneumatic chamber or chambers (18) of the sole situated under the support surface of the heel.

## Patentansprüche

1. Schuh, insbesondere Sportschuh, bestehend aus einer Schuhsohle mit einer oder mehreren Luftkammern (18) sowie einem Schuhoberteil (5) mit Luftkammern (19, 20), wobei diese Luftkammern zumindest in Richtung des Schuhinneren verformbar sind und miteinander in Verbindung stehen können, dadurch gekennzeichnet, daß die Luftkammern (19, 20) des Schuhoberteiles (5) in denjenigen Teilen vorgeeehen sind, welche den hinteren Teil des Fußes umhüllen und daß diese Kammern (19, 20) einzig und allein mit der oder mit den Luftkammern (18) der Schuhsohle verbunden sind, welche unterhalb der Stützfläche der Fußferse liegen.

2. Schuh nach Anspruch 1, dadurch gekennzeichnet, daß die verformbaren Luftkammern (19) in den Seitenflächen (4) des Schuhoberteiles (5) angeordnet sind, welche die Fußferse seitlich umhüllen.

3. Schuh nach einem der Ansprüche 1 und 2, dadurch gekennzeichnet, daß der den weichen Schutzteil für die Achillessehne bildende Teil eine Luftkammer (20) aufweist, von welcher zumindest diejenige Wand (14) verformbar ist, welche dem Schuhinneren gegenüberliegt und daß diese Luftkemmer (20) an der Stelle (9) mit der oder mit den Luftttommern (18) der Schuhsohle verbunden ist, weich erstere unterhalb der Abstützfläche der liegt.
